# EUROPÄISCHE PATENTSCHRIFT

(11) **EP 3 941 653 B1**
(45) Veröffentlichungstag und Bekanntmachung des Hinweises auf die Patenterteilung: **19.06.2024**
(21) Anmeldenummer: 20710532.1
(22) Anmeldetag: 16.03.2020
(51) Int. Cl.: B21B 39/14

(54) **VORRICHTUNG ZUR SEITLICHEN FÜHRUNG EINES METALLBANDES**
DEVICE FOR LATERALLY GUIDING A METAL STRIP
DISPOSITIF DE GUIDAGE LATERAL D'UNE BANDE METALLIQUE

(30) Priorität: 21.03.2019 EP 19164296
(43) Veröffentlichungstag der Anmeldung: 26.01.2022
(73) Patentinhaber: Primetals Technologies Austria GmbH, 4031 Linz (AT)
(72) Erfinder: GRABNER, Walter, 4501 Neuhofen an der Krems (AT); MOSER, Friedrich, 4202 Hellmonsoedt (AT)
(74) Vertreter: Metals@Linz
(86) Internationale Anmeldenummer: PCT/EP2020/057118
(87) Internationale Veröffentlichungsnummer: WO 2020/187837

(56) Entgegenhaltungen:
- EP-A1- 2 853 315
- JP-U- S6 234 910
- ANONYMOUS: "Eco Slide Disc Operation time extended by a factor of ten", SIEMENS VAI, 1. März 2014 (2014-03-01), XP055478703,

## Beschreibung

Die Erfindung betrifft eine Vorrichtung zur seitlichen Führung eines Metallbandes mit einem Gehäuse und einem in dem Gehäuse drehbar und axial verschiebbar gelagerten Drehelement.

Bei der Herstellung von Metallbändern werden diese mittels Metallband-Fördervorrichtungen, beispielsweise Rollgängen, zu Bearbeitungsmaschinen - beispielsweise Haspelvorrichtungen - geleitet, wo sie aufgewickelt werden.

Dabei ist es notwendig, die Metallbänder einer seitlichen Führung zu unterwerfen.

Speziell vor Beginn des Aufwickelns ist das erforderlich, um auf dem gewickelten Bund den Versatz der einzelnen Windungen so gering wie möglich zu halten, um eine gleichmäßige Seitenfläche des gewickelten Bundes zu erreichen.

Vorrichtungen zur seitlichen Führung werden beispielsweise Führungslineale oder Einlauflineale genannt.

Die oben genannte Vorrichtung mit Gehäuse und Drehelement kann beispielsweise als Teil einer solchen Seitenführung bzw. Führungslineals/ Einlauflineals bei einem Rollgangabschnitt bei einer Walzstraße, insbesondere bei dem Haspeleinlauf der Haspelvorrichtung bei einer Warmbandstraße, - zur sicheren seitlichen Führung eines Walzprodukts bzw. Warmbandes Anwendung finden.

Dort ist dann beispielsweise an bzw. auf dem Drehelement ein Schleißelelement, hier dann eine Schleißscheibe, angeordnet; Drehelement und Schleißscheibe sind - drehbar - in der Seitenführung des Rollgangabschnitts bzw. in dem Führungslineal/ Einlauflineal angeordnet, wodurch so dann das Walzprodukt bzw. das Warmband - beim Transport über Rollen des Rollgangabschnitts - mittels der Schleißscheibe (seitlich) geführt werden kann.

Derartiges wird beispielsweise in EP2853315A1 beschrieben. Der Oberbegriff von Anspruch 1 basiert auf diesem Dokument. Solche Schleißscheiben - bei der Seitenführung eines Warmbandes beim Haspeleinlauf einer Warmbandstraße - sind beispielsweise als "Eco Slide Discs" von der Fa. Primetals Technologies bekannt.

Bei einer mit solchen "Eco Slide Discs" ausgestatteten Warmbandstraße bzw. dortigem Rollengang beim Haspeleinlauf sind die Haspeleinlauflineale der Warmbreitbandstraße mit den auf einem wartungsfreien und robusten Getriebebalken befestigten, drehbaren "Eco Slide Discs" ausgerüstet.

Diese jeweils vertikal, seitlich den Rollgangsrollen angeordneten Schleißscheiben können bzw. werden nach einer einstellbaren Anzahl von geführten Bändern - weil auf dem drehbar gelagerten Drehelement angeordnet - automatisch und synchron um einen gewünschten Winkel gedreht.

Anders als bei den üblicherweise eingesetzten "festen" Schleißplatten, bei denen der Bandeinschnitt immer an derselben Stelle der Schleißplatte erfolgt, verteilt sich der Verschleiß gleichmäßig auf die komplette Kreisringfläche der Eco Slide Discs. Dies verlängert die Einsatzdauer der Schleißteile und damit die durchgehende Betriebszeit der Einlauflineale von vorher einigen Tagen auf bis zu mehreren Monaten (vgl. auch EP 3 049 198 B1).

Durch das zyklische Drehen der Schleißscheiben bzw. Eco Slide Discs können örtlich nur kleine Anhaftungen durch Bandkantenabrieb entstehen, welche durch die nachfolgenden Bänder wieder abgeschliffen werden können.

Aufgrund dieses Selbstreinigungseffekt der Schleißscheiben bzw. Eco Slide Discs kann bei bestimmten Bandqualitäten der notwendige manuelle Reinigungsprozess an den Schleißleisten zur Vermeidung von Bandoberflächenfehlern durch herabfallende, anhaftende Bandkantenabschmelzungen entfallen.

Bisherige Ergebnisse haben gezeigt, dass es ausreichend ist, die Schleißscheiben bzw. Eco Slide Discs im Durchschnitt nach vier bis sechzehn Wochen wartungsfreien Betriebs im Zuge eines geplanten Reparaturstillstands umzudrehen oder gegen neue Schleißscheiben bzw. Eco Slide Discs auszutauschen. Sonst durchzuführende Reparaturschweiß- und -schleifarbeiten an den teuren Schleißplatten/-leisten entfallen.

Weiterhin hat sich auch gezeigt, dass beim Betrieb solcher Schleißscheiben bzw. Eco Slide Discs, d.h. beim Führen des (Warm-)Bandes, hohe außermittige (d.h., mit radialem Abstand von der Drehachse der Schleißscheibe/Eco Slide Disc) Axialkräfte (durch das geführte Band) an der Schleißscheibe bzw. Eco Slide Disc angreifen.

Werden diese Axialkräfte außermittig eingebracht, erzeugen diese gleichzeitig - zur Axialbelastung/-kraft - auch Kippmomente, wodurch Lagerabstände von Lagern bei der (drehbar gelagerten) Schleißscheibe bzw. Eco Slide Disc entsprechend groß werden bzw. die aufnehmbaren Axialbelastungen physikalisch limitiert werden. Auch ein erhöhter Verschleiß bei den Lagern der Schleißscheibe/Eco Slide Disc kann sich einstellen.

Übliche Lagerkonzepte für solche Schleißscheiben/Eco Slide Disc sind, insbesondere unter den dort bei den Schleißscheiben herrschenden limitierten Platzverhältnissen, in diesem Fall nur bedingt anwendbar bzw. unterliegen genannten Nachteilen.

Eine Aufgabe der Erfindung ist es, eine Vorrichtung mit einem drehbar gelagerten Drehelement zur Verfügung zu stellen, welche die Nachteile im Stand der Technik verhindert, insbesondere welche weniger nachteilig bei, insbesondere außermittig, angreifenden Axialkräften ist.

Diese Aufgabe wird gelöst durch eine Vorrichtung zur seitlichen Führung eines Metallbandes mit einem Gehäuse und einem in dem Gehäuse drehbar und axial verschiebbar gelagerten Drehelement mit den Merkmalen gemäß dem unabhängigen Anspruch. Vorteilhafte Weiterbildungen der Erfindung sind Gegenstand abhängiger Ansprüche sowie der nachfolgenden Beschreibung.

Begriffe, wie "axial" oder "radial", sind in Bezug auf eine Drehachse des drehbar und axial verschiebbar gelagerten Drehelements zu verstehen. Begriffe, wie "horizontal" bzw. "waagrecht" oder "vertikal" bzw. "senkrecht" verstehen sich nach üblichem Verständnis.

Die Vorrichtung zur seitlichen Führung eines Metallbandes mit einem Gehäuse und einem in dem Gehäuse drehbar und axial verschiebbar gelagerten Drehelement sieht zumindest eine erste Abstützfläche an einer Stirnseite des Drehelements und einer dieser Abstützfläche axial gegenüberliegenden zweiten Abstützfläche an dem Gehäuse vor.

Das Drehelement, beispielsweise eine Welle, ist dann derart in dem Gehäuse gelagert, dass bei Einwirkung einer axialen Kraft auf das Drehelement, wie eine Führungskraft beim Führen von Bändern, die axiale Verschiebbarkeit des Drehelements durch die Abstützung der ersten Abstützfläche an der zweiten Abstützfläche begrenzt ist.

Als Gehäuse können auch Anbauelemente verstanden werden und/oder solche aufweisen, in welchen Anbauelementen das Drehelement gelagert ist. Das Gehäuse kann so beispielsweise auch ein Führungsträger sein und/oder einen solchen aufweisen, in welchem das Drehelement gelagert ist.

Dabei kann als "Abstützfläche" eine Fläche verstanden werden, welche geeignet und darüber hinaus auch dafür vorgesehen ist, dass sie in einen Abstützkontakt mit einer anderen (entsprechend geeigneten und vorgesehenen) "Abstützfläche" tritt.

Unter "Stirnseite" (des Drehelements) kann dabei eine im Wesentlichen senkrecht zur Drehachse des Drehelements ausgerichtete Fläche am Drehelement verstanden werden, beispielsweise eine Seitenwange an einer Welle.

D.h., bei der Vorrichtung zur seitlichen Führung eines Metallbandes ist vorgesehen, dass die axiale Verschiebbarkeit des Drehelements begrenzt ist bzw. wird durch das - bei der Vorrichtung als axialer Abstand zwischen der ersten stirnseitigen Abstützfläche am Drehelement und der zweiten axial gegenüberliegenden Abstützfläche am Gehäuse realisierte/zugelassene - axiale Spiel von Drehelement zu Gehäuse ("Spiel" d.h., der fertigungs- und anwendungsbedingte Bewegungsfreiraum, in dem sich ein mechanisches Bauteil während oder nach der Montage gegen ein anderes oder mit einem anderen Bauteil der Bauteilgruppe bzw. Funktionseinheit frei bewegen lässt).

"Andere bauteiltechnisch mögliche Spiele" innerhalb der Vorrichtung, wie beispielsweise ein Lagerspiel des Drehelements oder ein Eingriffsspiel des Drehelements mit einem im Eingriff mit dem Drehelement stehenden anderen Bauteil, sind entsprechend abgestimmt bzw. größer als die axiale Verschiebbarkeit/das axiale Spiel von Drehelement zu Gehäuse, - so dass die axiale Verschiebbarkeit des Drehelements begrenzt ist bzw. wird durch das - bei der Vorrichtung als axialer Abstand zwischen der ersten stirnseitigen Abstützfläche am Drehelement und der zweiten axial gegenüberliegenden Abstützfläche am Gehäuse realisierte/zugelassene - axiale Spiel von Drehelement zu Gehäuse.

Wirkt so dann eine axiale Belastung auf das Drehelement, kann bzw. wird sich das Drehelement solange axial verschieben, bis die erste Abstützfläche am Drehelement die zweite Abstützfläche am Gehäuse kontaktiert - und so sich die erste Abstützfläche am Drehelement an der zweiten Abstützfläche am Gehäuse abstützt. Das Drehelement erfährt so eine Abstützung, insbesondere eine axiale Abstützung und/oder eine Abstützung gegen Kippen.

Anders und vereinfacht/anschaulich ausgedrückt, wegen der Begrenzung der axialen Verschiebbarkeit des Drehelements (erste Abstützfläche) durch das Gehäuse (zweite Abstützfläche) kann sich das Drehelement (unter axialer Belastung und axialer Verschiebung) mit seiner ersten stirnseitigen Abstützfläche an der zweiten axial gegenüberliegenden Gehäuseabstützfläche abstützen.

Diese - direkte - Abstützung des Drehelements - über die Abstützflächen - entlastet die (eigentlichen) Lager des Drehelements - hinsichtlich der Axialbelastung, beispielsweise Axiallager; Kräfte und Momente werden über die Abstützung absorbiert.

Insbesondere im Falle von außermittig an dem Drehelement angreifenden Belastungen, welche neben der Axialbelastung auch zu Kippmomenten bei dem Drehelement führen (und welche üblicherweise durch die Lagerung des Drehelements aufzunehmen wären) - und so in einer erhöhten Lagerbelastung bei der Lagerung des Drehelements resultierten, können so bei der Vorrichtung Lagerkräfte und/oder Lagermomente begrenzt bzw. vermindert werden (, erfolgt bei der Vorrichtung die Kraftaufnahme/-absorption/-ausleitung durch den (direkten) Abstützflächenkontakt).

Dadurch lassen sich bei bzw. durch die Vorrichtung so auch übliche Lagerkonzepte, mit insbesondere kleiner bauenden Lager und/oder geringeren Lagerstützabständen, realisieren.

Es ist vorgesehen, dass das Drehelement ein Getrieberad (oder die Kombination von einer Welle und einem auf der Welle angeordneten Getrieberad (gegebenenfalls einstückig ausgebildet oder auch als separates Bauteil auf die Welle aufgesetzt) eines mechanischen Getriebes, insbesondere eines formschlüssigen (oder kraftschlüssigen/reibschlüssigen oder elektrischen) Getriebes, ist, und/oder mit einem Getriebe verbunden ist, und/oder ein Bauteil eines Getrieberades eines mechanischen Getriebes ist.

Beispielsweise kann so - im Falle eines Schneckengetriebes - das Drehelement ein Schneckenrad sein. Das Gehäuse wäre - in diesem Fall - ein Schneckengehäuse. Das Drehelement bzw. das Schneckenrad würde - in diesem Fall - im Eingriff mit einer Schnecke stehen (und durch diese gedreht werden können). Als erste Abstützfläche könnte eine Seitenwange der Welle und/oder des Schneckenrads dienen, beispielsweise im radialen Außenbereich des Schneckenrades (Zahnkranz); als die zweite Abstützfläche diente ein Getriebeboden des Schneckengetriebegehäuses.

Weiterhin zweckmäßig ist es, das Drehelement unter Verwendung von zumindest einer Lagerbuchse (gegebenenfalls hier dann bei einseitiger Lagerung des Drehelements) - oder mehreren Lagerbuchsen - im Gehäuse zu lagern. Das axiale Lagerspiel bei der bzw. den Lagerbuchsen ist entsprechend abzustimmen bzw. grö-ßer einzustellen als die axiale Verschiebbarkeit/das axiale Spiel von Drehelement zu Gehäuse aus dem axialen Abstand der zwei Abstützflächen - , so dass die axiale Verschiebbarkeit des Drehelements begrenzt ist bzw. wird durch das - bei der Vorrichtung als axialer Abstand zwischen der ersten stirnseitigen Abstützfläche am Drehelement und der zweiten axial gegenüberliegenden Abstützfläche am Gehäuse realisierte/zugelassene - axiale Spiel von Drehelement zu Gehäuse.

Ein solche Lagerbuchse bzw. solche Lagerbuchsen können dann auch - Axialkräfte aufnehmbare - Bunde haben. Diese Bunde könnten dann durch die/bei der Vorrichtung dann im Wesentlichen axiallastfrei sein bzw. axiallastfrei gestellt werden.

Es ist vorgesehen, dass ein Schleißelement, wie beispielsweise eine Scheibe, insbesondere eine Schleißscheibe, beispielsweise eine Eco Slide Disc, an dem Drehelement angeordnet ist. Das Schleißelement ist geeignet zur seitlichen Führung eines Metallbandes, beispielsweise in einer Vorrichtung zur seitlichen Führung eines Metallbandes.

Ein solches Schleißelement bzw. eine solche Scheibe kann - als separates und so austauschbares Bauteil - an dem Drehelement befestigt sein, beispielsweise (über einen zentrierten Sitz dort) verschraubt sein; auch kann eine solche Scheibe einstückig mit dem Drehelement ausgebildet sein. Kurz, Drehelement, beispielsweise eine Welle bzw. ein Getrieberad bzw. eine Welle mit Getrieberad, und Scheibe sind zwei Teile oder aus einem Stück gefertigt.

Zweckmäßigerweise kann vorgesehen sein, dass das Drehelement derart in dem Gehäuse gelagert ist und/oder dass das Drehelement eine derartige Form aufweist, dass sich bei einem Abstützkontakt zwischen der ersten Abstützfläche und der zweiten Abstützfläche ein Flächenkontakt ausbildet, wodurch sich die Abstützung verbessern lässt. Beispielsweise könnte so die Lagerung des Drehelements derart ausgeführt sein, dass sich die erste Abstützfläche und die zweite Abstützfläche als zueinander parallele, plane Flächen ausbilden.

Weiterhin kann auch vorgesehen werden, dass die erste Abstützfläche im Wesentlichen kreisringförmig ausgebildet ist, beispielsweise im radialen Außenbereich eines das Drehelement ausbildenden Zahnkranzes. Durch den dadurch möglichen - kreisförmigen - Flächenkontakt zwischen der ersten und der zweiten Abstützfläche lässt sich die Abstützung weiter verbessern.

Auch kann die erste Abstützfläche im Wesentlichen kreisförmig, gegebenenfalls bei einseitiger Lagerung des Drehelements, sein oder mit einer anderen Flächenform ausgebildet sein.

Nach einer bevorzugten Weiterbildung ist vorgesehen, dass die Vorrichtung Teil einer Getriebeanordnung ist.

Dabei kann beispielsweise das Drehelement zugleich Welle und Getrieberad, d.h. einstückig, sein, an welchem eine Schleißscheibe, beispielsweise eine Eco Slide Disc, befestigt, insbesondere über einen Zentriersitz befestigt, ist.

Ein weiteres Getrieberad kann dann zur Bewegungsübertragung mit dem Drehelement bzw. dem Getrieberad verbunden sein.

Eine solche Getriebeanordnung - mit der Vorrichtung - kann beispielsweise als Zahnradgetriebe, wie als Schneckengetriebe, realisiert sein.

Es ist vorgesehen, dass die Vorrichtung bei einer Vorrichtung zur seitlichen Führung eines Metallbandes, kurz auch nur Seitenführung, wie einem Einlauflineal/Führungslineal, insbesondere einem Haspeleinlauflineal, für einen Rollgangabschnitt bei einer Walzstraße, insbesondere für einen Rollgangabschnitt bei einem Haspeleinlauf bei einer Warmbandstraße, verbaut ist.

D.h., so kann die Vorrichtung verwendet werden zur seitlichen Führung eines Metallbandes, insbesondere bei einem Rollgangabschnitt bei einer Walzstraße.

Dazu kann beispielsweise die Seitenführung einen Getriebebalken aufweisen, an welchem die Vorrichtung befestigt ist.

Die erfindungsgemäße Vorrichtung ist also eine Vorrichtung zur seitlichen Führung eines, beispielsweise über eine Metallband-Fördervorrichtung - beispielsweise einem Rollgangabschnitt einer Walzstraße - laufenden, Metallbandes.

Dann liegt eine Vorrichtung zur seitlichen Führung eines Metallbandes mit einem Gehäuse und einem in dem Gehäuse drehbar und axial verschiebbar gelagerten Drehelement vor, wobei die Vorrichtung mit einem Gehäuse und einem in dem Gehäuse drehbar und axial verschiebbar gelagerten Drehelement wie in der vorliegenden Beschreibung beziehungsweise den Ansprüchen 1 bis 7 ausgeführt ist.

Die erfindungsgemäße Vorrichtung ist also eine Vorrichtung zur seitlichen Führung eines über eine Metallband-Fördervorrichtung - beispielsweise einem Rollgangabschnitt einer Walzstraße - laufenden Metallbandes.

Bei einer Vorrichtung zur seitlichen Führung eines Metallbandes ist in der Regel der verfügbare Platz stark begrenzt. Damit sind für ein Drehelement die möglichen Lagerstützabstände ebenfalls begrenzt, da der Einbauraum für das Gehäuse nur eine begrenzte Breite aufweist. Entsprechend besteht bei Einleitung von Kräften, die beim Führen vom Metallband auf ein Schleißelement- wie beispielsweise in EP2853315A1 gezeigt - ausgeübt werden, in das Gehäuse das Problem, dass große Führungskräfte - beispielsweise 60 bis 80 Kilonewton kN - und daraus gegebenenfalls resultierende große Kippmomente an der Lagerung des Drehelementes ungünstige Auswirkungen wie vorab beschrieben haben. Mit der erfindungsgemäßen Bauweise werden Kräfte nicht nur über Lager, sondern hauptsächlich direkt in das Gehäuse - und in weiterer Folge die das Gehäuse tragenden Getriebebalken - eingeleitet, weshalb mit Kraftbelastung von Lagern und mit geringen Lagerstützabständen verbundene Probleme vermindert beziehungsweise vermieden werden. Infolgedessen macht es die erfindungsgemäße Lösung möglich unter den beengten Platzverhältnissen die Kräfte über das Drehelement weiterzuleiten und die Probleme zu überwinden.

Um die Drehung des Drehelements durchführen zu können, insbesondere eine kontrollierte Drehung in mehrere (definierte) Drehpositionen, ist es zweckmäßig hier auch ein Verstellmittel vorzusehen, welches mit dem Drehelement, insbesondere (im Falle mehrerer verbauter Vorrichtungen) mit allen diesen Drehelementen, in zumindest kraftschlüssiger Verbindung steht, wodurch bei Betätigung des Verstellmittels das Drehelement, insbesondere alle Drehelemente, gleichzeitig und/oder synchron, insbesondere kontrolliert in die definierten Drehpositionen, drehbar sind.

Ist so beispielsweise die Vorrichtung bzw. sind die Vorrichtungen jeweils Teil eines Schneckengetriebes, d.h. das (jeweilige) Drehelement ist dann hier das Schneckenrad, so kann das Verstellmittel eine (gemeinsame) Schnecke sein, welche mit dem Schneckenrad (Drehelement) bzw. mit den Schneckenräder im Eingriff steht. Durch Betätigung der bzw. dieser einen Schnecke lassen sich so dann - insbesondere im Falle der mehrerer Vorrichtungen/Schneckengetriebe - alle Schneckenräder gleichzeitig/synchron betätigen.

Weiterhin kann dann auch ein Rollgangabschnitt bei einer Walzstraße, insbesondere bei einem Haspeleinlauf bei einer Warmbandstraße, mit ein Walzprodukt, insbesondere ein Warmband, transportierenden Rollen vorgesehen sein, bei welchem diese - vorbeschriebene/vorbeschriebenen - Seitenführung/-en - dort zur seitlichen Führung eines durch die Rollen transportieren Walzproduktes, insbesondere eines Warmbandes - verbaut ist/sind.

Ferner kann es zweckmäßig sein, dass Drehelement im Bereich der ersten Abstützfläche verstärkt zu realisieren, beispielsweise durch entsprechende Materialverdickungen.

Auch kann vorgesehen sein, die erste und/oder zweite Abstützfläche zu behandeln, beispielsweise Härten, Beschichten u. Ä.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden. Insbesondere sind diese Merkmale jeweils einzeln und in beliebiger geeigneter Kombination mit dem erfindungsgemäßen Walzgerüst kombinierbar.

Auch wenn in der Beschreibung bzw. in den Patentansprüchen einige Begriffe jeweils im Singular oder in Verbindung mit einem Zahlwort verwendet werden, soll der Umfang der Erfindung für diese Begriffe nicht auf den Singular oder das jeweilige Zahlwort eingeschränkt sein. Ferner sind die Wörter "ein" bzw. "eine" nicht als Zahlwörter, sondern als unbestimmte Artikel zu verstehen.

Die oben beschriebenen Eigenschaften, Merkmale und Vorteile der Erfindung sowie die Art und Weise, wie diese erreicht werden, werden klarer und deutlicher verständlich im Zusammenhang mit der folgenden Beschreibung des bzw. der Ausführungsbeispiels/-e der Erfindung, die im Zusammenhang mit den Zeichnungen näher erläutert werden. Das bzw. die Ausführungsbeispiel/-e dient bzw. dienen der Erläuterung der Erfindung und beschränken die Erfindung nicht auf darin angegebene Kombinationen von Merkmalen, auch nicht in Bezug auf funktionale Merkmale. Außerdem können dazu geeignete Merkmale eines jeden Ausführungsbeispiels auch explizit isoliert betrachtet, aus einem Ausführungsbeispiel entfernt, in ein anderes Ausführungsbeispiel zu dessen Ergänzung eingebracht und mit einer beliebigen der Ansprüche kombiniert werden.

Es zeigen:
- FIG 1: eine Seitenführung mit drehbaren Schleißscheiben (Eco Slide Disc) bei einem Haspeleinlauf bei einer Warmbandstraße;
- FIG 2: ein Schneckengetriebe zur Betätigung/Drehung einer Schleißscheibe (Eco Slide Disc).

FIG 1 zeigt einen Teil einer Seitenführung 38 bzw. eines Führungslineals/Einlauflineals 38 bei einem Haspeleinlauf 34 einer Haspelvorrichtung bei einer Warmbandstraße 28.

Über einen (im Wesentlichen horizontal ausgerichteten) Rollgang 26 bei dem Haspeleinlauf 34 wird dabei das Warmband 24 - in Transportrichtung 42 - einer Haspel zugeführt.

Wie FIG 1 zeigt, sind dort in der Seitenführung 38 bzw. in dem Führungslineal/ Einlauflineal 38 des Haspeleinlaufs 34, im Folgenden kurz nur Haspeleinlauflineal 34, mehrere Schlei-ßelemente 22, in Form von drehbaren (runden) Schleißscheiben 22, längs des Rollgangs/-abschnitt 26 des Haspeleinlaufs 34 in Reihe angeordnet, deren jeweilige Stirn-/Grundfläche 44 (in FIG 1 sichtbar) die Schleißfläche 44 des jeweiligen Schleißelements 22 bzw. der jeweiligen Schleißscheibe 22 bildet.

Die Schleißscheiben 22 sind dabei, wie FIG 1 auch zeigt, vertikal in einer weitgehend runden Ausnehmung 46 des Haspeleinlauflineals 38 und in etwa parallel zum/mit dem Haspeleinlauflineal 38 bzw. parallel mit deren dem Rollgang 26 zugewandten Seitenfläche 48 angeordnet.

Somit bildet sich längs des Haspeleinlauflineals 38 eine in etwa plane (abhängig vom Verschleißzustand), vertikal ausgerichtete Führungsebene 50 bei dem Haspeleinlauflineal 38 für das auf dem Rollgang/-abschnitt 26 transportierte und zu führende Warmband 24 aus; der Rollgang/-abschnitt 26 ist - senkrecht dazu - im Wesentlich horizontal ausgerichtet.

Die im Wesentlichen vertikal (parallel zur Führungsebene 50) ausgerichteten Schleißscheiben 22 besitzen jeweils mittig eine Drehachse 52, um welche mittige Drehachse 52 die jeweilige Schleißscheibe 22 mittels eines Schneckengetriebes 18 kontrolliert (in definierte Drehpositionen) drehbar ist (vgl. FIG 2), wodurch so auch gewährleistet ist, dass in allen Drehpositionen der Schleißscheiben 22 die Führungsebene 50 erhalten bleibt.

Das horizontal über Rollen 36 des Rollgangs 26 transportierte Warmband 24 kann so mittels dieser Schleißscheiben immer sicher (seitlich) geführt werden.

FIG 2 verdeutlicht (beispielhaft für eine der mehreren mittels der Schneckengetriebe 18 drehbaren Schleißscheiben 22 des Haspeleinlauflineals 38) die Anordnung einer - drehbaren - Schleißscheibe 22 im Haspeleinlauflineal 38 im Detail.

Wie FIG 2 zeigt sitzt die Schleißscheibe 22 - über einen Zentriersitz 54 zentriert - auf einem Schneckenrad 4 "ihres Schneckengetriebes" 18, welches Schneckenrad 4 in einem Schneckengehäuse 2, welches selbst Teil eines wiederum einen Teil des Haspeleinlauflineals 38 bildenden Getriebebalkens 56 ist, aufgenommen/gelagert ist.

Zur Lagerung des Schneckenrades 4 ist - einstückig mit dem Schneckenrad 4 - im Schneckenrad 4 eine Welle 58 integriert, welche Welle 58 bzw. welches Schneckenrad 4 mittels zweier auf Wellenfortsätze 60 sitzenden (lager-)Buchsen 20 in dem Schneckengehäuse 2 bzw. in dem Getriebebalken 56 gelagert ist.

Am Außenumfang 62 des Schneckenrades 4 befindet sich die Verzahnung 64, welche im Eingriff 32 mit der Schnecke 30 bzw. deren Verzahnung 66 steht.

Mittels eines solchen Schneckengetriebes 18 bzw. dieser Schnecke 30 lässt sich so das Schneckenrad 4 kontrolliert in definierte Drehpositionen drehen.

Die Schnecke 30 ist dabei als "lange" die Schneckenverzahnung 66 aufweisende Spindel ausgebildet - und im Wesentlichen parallel des Haspeleinlauflineals 38 sich beispielsweise über deren Länge erstreckend ausgerichtet angeordnet, wobei sie die Schneckengehäuse 2 der mehreren Schneckengetriebe 18 "durchläuft", dadurch nicht nur mit dem gezeigten Schneckenrad 4 des dargestellten Schneckengetriebes 18 im Eingriff 32 steht, sondern mit den mehreren in Reihe längs im Haspeleinlauflineal 38 angeordneten Schneckenrädern 4 im Eingriff 32 steht.

Somit lassen sich - bei Betätigung - der (einen) Schnecke 30 die mehreren Schneckenräder 4 synchron/gleichzeitig definiert in gewünschte Drehposition drehen.

Wie weiter FIG 2 zeigt, bildet das Schneckenrad 4 an seiner dem Rollgang 26 abgewandten Stirnseite 8 eine radial außenliegende, ringförmige, plane, senkrecht zur Drehachse 52 des Schneckenrades 4 ausgerichtete erste Abstützfläche 6 aus.

Dieser ringförmigen Abstützfläche 6 am Schneckenrad 4 - axial gegenüberliegend 40 - ist eine entsprechende, parallel dazu ausgerichtete zweite Abstützfläche 10 an der Schneckengehäusewand 68 des Schneckengehäuses 2 ausgebildet.

An seiner dem Rollgang 22 zugewandten Stirnseite 70 bildet das Schneckenrad 4 eine weitere, in diesem Fall beispielsweise plane, senkrecht zur Drehachse 52 des Schneckenrades 4 ausgerichtete, Stirnfläche 72 aus, welcher ebenfalls eine entsprechende, parallel dazu ausgerichtete weitere Schneckengehäusewand/-fläche 74 gegenüberliegt.

Das Schneckenrad 4 ist dann - anschaulich ausgedrückt mit seiner ersten stirnseitigen Abstützfläche 6 einerseits und seiner weiteren Stirnfläche 72 andererseits im "Zangengriff" derart zwischen der zweiten Abstützfläche 10 des Schneckengehäuses 2 einerseits und der weiteren Schneckengehäusewandfläche 74 des Schneckengehäuses 2 andererseits - in dem Schneckengehäuse 2 aufgenommen, dass sich in der "Zange" bzw. dort "dazwischen" ein definierbares axiales Spiel 76 ausbildet.

D.h., das Schneckenrad 4 ist innerhalb der "Zange" - wegen der Begrenzung durch die zweiten Abstützfläche 10 des Schneckengehäuses 2 (hier wird die axiale Verschiebung 14 der ersten Abstützfläche 6 am Schneckenrad 4 begrenzt) und der weiteren Schneckengehäusewandfläche 74 des Schneckengehäuses 2 (hier wird die axiale Verschiebung 14 der weiteren Stirnfläche 72 am Schneckenrad 4 begrenzt) - maximal wie definiert axial verschiebbar.

Die anderen Spiele innerhalb des Schneckengetriebes 18, d.h., das Spiel der Schneckenradlagerung 78 und das Spiel 80 Schnecke 30/Schneckenrad 4 sind exakt darauf abgestimmt bzw. sind größer.

Demzufolge wird - bei axialer Belastung 12 auf die Schleißscheibe 22 - die axiale Verschiebbarkeit 14 des Schneckenrades 4 (weg vom Rollgang 26) begrenzt durch das - bei dem Schneckengetriebe 18 als axialer Abstand zwischen der ersten stirnseitigen Abstützfläche 6 am Schneckenrad 4 und der zweiten axial gegenüberliegenden 40 Abstützfläche 10 am Schneckengehäuse 2 realisierte/zugelassene - axiale Spiel 76 von Schneckenrad 4 zu Schneckengehäuse 2.

Wirkt so, wie FIG 2 verdeutlicht, dann eine außermittige, axiale Belastung 12 auf die Schleißscheibe 22 und so auf das Schneckenrad 4, kann bzw. wird sich das Schneckenrad 4 (weg vom Rollgang 26) solange axial verschieben 14, bis die erste Abstützfläche 6 am Schneckenrad 4 die zweite Abstützfläche 10 am Schneckengehäuse 2 kontaktiert 16 - und so sich die erste Abstützfläche 6 am Schneckenrad 4 und die zweite Abstützfläche 10 am Schneckengehäuse gegenseitig abstützen 16. Das Schneckenrad 4 erfährt so eine axiale Abstützung 16 sowie auch eine Abstützung 16 gegen Kippen.

Anders ausgedrückt, das Schneckenrad 4 stützt 16 sich dann (unter axialer Belastung 12 und axialer Verschiebung 14) mit seiner ersten stirnseitigen Abstützfläche 6 an der zweiten axial gegenüberliegenden 40 Schneckengehäuseabstützfläche 10 ab.

Diese - direkte - Abstützung des Schneckenrades 4 - über die Abstützflächen 6, 10 - im Schneckengehäuse 2 entlastet die (eigentlichen) Lager des Schneckenrades 4, d.h. die Lagerbuchsen 20.

Insbesondere im Falle von außermittig an der Schleißscheibe 22 angreifenden und so am Schneckenrad 4 wirkenden Belastungen 12 (s. FIG 2, dort beides (Axialkraft 82 und Kippmoment 84) verdeutlicht), welche neben der Axialbelastung 82 auch zu Kippmomenten 84 bei dem Schneckenrad 4 führen, werden bei dem Schneckengetriebe 18 die Lagerkräfte und/oder Lagermomente auf die Lagerbuchsen 20 begrenzt bzw. vermindert (, erfolgt die Kraftaufnahme/-absorption/-ausleitung durch den (direkten) Abstützflächenkontakt 16).

### Bezugszeichenliste

- 2: Gehäuse, Schneckengehäuse
- 4: Drehelement, Getrieberad, Schneckenrad
- 6: erste Abstützfläche
- 8: Stirnseite
- 10: zweite Abstützfläche

- 12: axiale Kraft/Belastung
- 14: axiale Verschiebbarkeit/Verschiebung
- 16: Abstützung, Abstützkontakt
- 18: (Schnecken-)Getriebe
- 20: Lagerbuchse

- 22: Schleißelement, Schleißscheibe
- 24: Walzprodukt, Metallband, Warmband
- 26: Rollgang/-abschnitt
- 28: Walzstraße, Warmbandstraße
- 30: Verstellmittel, Schnecke

- 32: kraftschlüssige Verbindung, (Zahn-)Eingriff
- 34: Haspeleinlauf
- 36: Rollen
- 38: seitliche Führung, Seitenführung, Führungslineal, (Haspel-)Einlauflineal
- 40: axial gegenüberliegend

- 42: Transportrichtung
- 44: Stirn-/Grundfläche, Schleißfläche
- 46: Ausnehmung
- 48: Seitenfläche
- 50: Führungsebene

- 52: Drehachse
- 54: Zentriersitz
- 56: Getriebebalken
- 58: Welle
- 60: Wellenfortsatz

- 62: Außenumfang
- 64: Verzahnung (Schneckenrad)
- 66: Verzahnung (Schnecke)
- 68: Schneckengehäusewand
- 70: Stirnseite

- 72: weitere Stirnfläche
- 74: weitere Schneckengehäusewand/-fläche
- 76: axiales Spiel
- 78: Spiel Schneckenradlagerung
- 80: Spiel Schnecke/Schneckenrad bzw. Zahneingriff

- 82: Axialkraft, axiale Belastung
- 84: Kippmoment

## Patentansprüche

1. Vorrichtung zur seitlichen Führung (38) eines Metallbandes (24), insbesondere für einen Rollgangabschnitt (26) bei einer Walzstraße (28), mit einem Gehäuse (2) und einem in dem Gehäuse (2) drehbar und axial verschiebbar (14) gelagerten Drehelement (4),
wobei ein Schleißelement (22) zur seitlichen Führung eines Metallbandes an dem Drehelement (4) angeordnet ist **gekennzeichnet durch**
zumindest eine erste Abstützfläche (6) an einer Stirnseite (8) des Drehelements (4) und einer dieser ersten Abstützfläche (6) axial gegenüberliegenden (40) zweiten Abstützfläche (10) an dem Gehäuse (2),
wobei das Drehelement (4) derart in dem Gehäuse (2) gelagert ist, dass bei Einwirkung einer axialen Kraft (12) auf das Drehelement (4) die axiale Verschiebbarkeit (14) des Drehelements (4) durch die Abstützung (16) der ersten Abstützfläche (6) an der zweiten Abstützfläche (10) begrenzt ist,
und wobei das Drehelement (4)
- mit einem Getriebe verbunden ist, und/oder
- ein Bauteil eines Getrieberades eines mechanischen Getriebes (18) ist, und/oder
- ein Getrieberad eines mechanischen Getriebes (18),
ist.

2. Vorrichtung nach Anspruch 1,
**dadurch gekennzeichnet, dass**
das mechanische Getriebe (18) ein formschlüssiges oder kraftschlüssiges oder reibschlüssiges oder elektrisches Getriebe (18) ist.

3. Vorrichtung nach Anspruch 1 oder Anspruch 2,
**dadurch gekennzeichnet, dass**
das Drehelement (4) ein Schneckenrad ist.

4. Vorrichtung nach einem der voranstehenden Ansprüche,
**dadurch gekennzeichnet, dass**
das Drehelement (4) unter Verwendung von zumindest einer Lagerbuchse (20) im Gehäuse (2) gelagert ist.

5. Vorrichtung nach einem der voranstehenden Ansprüche,
**dadurch gekennzeichnet, dass**
das Schleißelement (22)eine Schleißscheibe (22) ist, welche an dem Drehelement (4) angeordnet ist, insbesondere an dem Drehelement (4) befestigt oder einstückig mit dem Drehelement (4) ausgebildet ist.

6. Vorrichtung nach einem der voranstehenden Ansprüche,
**dadurch gekennzeichnet, dass**
die erste Abstützfläche (6) im Wesentlichen kreisringförmig oder kreisförmig ausgebildet ist.

7. Vorrichtung nach einem der voranstehenden Ansprüche,
**dadurch gekennzeichnet, dass**
das Drehelement (4) derart in dem Gehäuse (2) gelagert ist, dass sich bei einem Abstützkontakt (16) zwischen der ersten Abstützfläche (6) und der zweiten Abstützfläche (10) ein Flächenkontakt ausbildet.

8. Vorrichtung nach Anspruch 1,
**gekennzeichnet durch**
einen Getriebebalken (56), an welchen die Vorrichtung befestigt ist.

9. Vorrichtung nach Anspruch 8,
**gekennzeichnet durch**
ein Verstellmittel (30), welches mit dem Drehelement (4), insbesondere mit mehreren Drehelementen (4) in zumindest kraftschlüssiger Verbindung (32) steht, wodurch bei Betätigung des Verstellmittels (30) das Drehelement (4), insbesondere die mehreren Drehelemente (4) gleichzeitig und/oder synchron, drehbar sind.

10. Vorrichtung nach dem voranstehenden Anspruch,
**dadurch gekennzeichnet, dass**
das Verstellmittel (30) eine Schnecke ist und das Drehelement (4) ein Schneckenrad ist, insbesondere die mehreren Drehelemente (4) Schneckenräder sind.

11. Verwendung einer Vorrichtung nach einem der voranstehenden Ansprüche zur seitlichen Führung (38) eines Metallbandes (24), insbesondere bei einem Rollgangabschnitt (26) bei einer Walzstraße (28).

12. Rollgangabschnitt (26) bei einer Walzstraße (28), insbesondere bei einem Haspeleinlauf (34) bei einer Warmbandstraße (28), mit ein Walzprodukt (24), insbesondere ein Warmband (24), transportierende Rollen (36),
**gekennzeichnet durch**
eine Vorrichtung zur seitlichen Führung (38) eines Metallbandes (24) nach einem der voranstehenden Ansprüche 1, 8 bis 10 zur seitlichen Führung (38) eines durch die Rollen (36) transportieren Walzproduktes (24), insbesondere eines Warmbandes (24).

## Claims

1. Device for lateral guidance (38) of a metal strip (24), in particular for a roller-table section (26) in a rolling mill (28), having a housing (2) and having a rotary element (4) which is mounted in the housing (2) so as to be rotatable and axially displaceable (14),
wherein a wearing element (22) for lateral guidance of a metal strip is arranged on the rotary element (4),
**characterized by**
at least one first supporting surface (6) on an end face (8) of the rotary element (4) and one second supporting surface (10), situated axially opposite (40) said first supporting surface (6), on the housing (2),
wherein the rotary element (4) is mounted in the housing (2) in such a way that, under the action of an axial force (12) on the rotary element (4), the axial displaceability (14) of the rotary element (4) is limited by the support (16) of the first supporting surface (6) against the second supporting surface (10),
and wherein the rotary element (4)
- is connected to a gear mechanism, and/or
- is a component of a gear wheel of a mechanical gear mechanism (18), and/or
- is a gear wheel of a mechanical gear mechanism (18).

2. Device according to Claim 1,
**characterized in that**
the mechanical gear mechanism (18) is a form-fitting or force-fitting or frictionally engaging or electrical gear mechanism (18).

3. Device according to Claim 1 or Claim 2,
**characterized in that**
the rotary element (4) is a worm wheel.

4. Device according to one of the preceding claims,
**characterized in that**
the rotary element (4) is mounted in the housing (2) using at least one bearing bush (20).

5. Device according to one of the preceding claims,
**characterized in that**
the wearing element (22) is a wearing disc (22) which is arranged on the rotary element (4), in particular is fastened to the rotary element (4) or is formed in one piece with the rotary element (4).

6. Device according to one of the preceding claims,
**characterized in that**
the first supporting surface (6) is of substantially circular-ring-shaped or circular form.

7. Device according to one of the preceding claims,
**characterized in that**
the rotary element (4) is mounted in the housing (2) in such a way that, with supporting contact (16) between the first supporting surface (6) and the second supporting surface (10), areal contact is formed.

8. Device according to Claim 1,
**characterized by**
a gear-mechanism bar (56) to which the device is fastened.

9. Device according to Claim 8,
**characterized by**
an adjustment means (30) which is in at least force-fitting connection (32) with the rotary element (4), in particular with multiple rotary elements (4), whereby, upon actuation of the adjustment means (30), the rotary element (4), in particular the multiple rotary elements (4), is rotatable/are rotatable simultaneously and/or synchronously.

10. Device according to the preceding claim,
**characterized in that**
the adjustment means (30) is a worm and the rotary element (4) is a worm wheel, in particular the multiple rotary elements (4) are worm wheels.

11. Use of a device according to one of the preceding claims for lateral guidance (38) of a metal strip (24), in particular at a roller-table section (26) in a rolling mill (28) .

12. Roller-table section (26) in a rolling mill (28), in particular at a coiler inlet (34) in a hot-strip mill (28), having rollers (36) which transport a rolled product (24), in particular a hot strip (24),
**characterized by**
a device for lateral guidance (38) of a metal strip (24) according to one of preceding claims 1 and 8 to 10 for lateral guidance (38) of a rolled product (24), in particular a hot strip (24), transported by the rollers (36) .

## Revendications

1. Dispositif pour le guidage latéral (38) d'une bande métallique (24), en particulier pour une section de table à rouleaux (26) dans un train de laminage (28), avec un boîtier (2) et un élément rotatif (4) logé dans le boîtier (2) de manière à pouvoir tourner et se déplacer axialement (14),
un élément d'usure (22) étant disposé sur l'élément rotatif (4) pour le guidage latéral d'une bande métallique
**caractérisé par** au moins une première surface d'appui (6) sur une face frontale (8) de l'élément rotatif (4) et une deuxième surface d'appui (10) opposée (40) axialement à cette première surface d'appui (6) sur le boîtier (2),
l'élément rotatif (4) étant logé dans le boîtier (2) de telle sorte que, lorsqu'une force axiale (12) agit sur l'élément rotatif (4), la capacité de déplacement axial (14) de l'élément rotatif (4) est limitée par l'appui (16) de la première surface d'appui (6) sur la deuxième surface d'appui (10),
et dans lequel l'élément rotatif (4)
- est relié à un engrenage et/ou
- est un composant d'une roue d'engrenage d'un engrenage mécanique (18), et/ou
- une roue d'engrenage d'un engrenage mécanique (18).

2. Dispositif selon la revendication 1,
**caractérisé en ce que** l'engrenage mécanique (18) est un engrenage par engagement positif ou par adhérence ou par friction ou électrique (18).

3. Dispositif selon la revendication 1 ou la revendication 2,
**caractérisé en ce que** l'élément rotatif (4) est une roue à vis sans fin.

4. Dispositif selon l'une des revendications précédentes,
**caractérisé en ce que** l'élément rotatif (4) est monté dans le boîtier (2) en utilisant au moins une douille de palier (20).

5. Dispositif selon l'une des revendications précédentes,
**caractérisé en ce que** l'élément d'usure (22) est une rondelle d'usure (22) qui est disposée sur l'élément rotatif (4), en particulier fixée à l'élément rotatif (4) ou formée d'une seule pièce avec l'élément rotatif (4).

6. Dispositif selon l'une des revendications précédentes,
**caractérisé en ce que** la première surface d'appui (6) a une forme sensiblement annulaire ou circulaire.

7. Dispositif selon l'une des revendications précédentes,
**caractérisé en ce que** l'élément rotatif (4) est logé dans le boîtier (2) de telle sorte qu'un contact de surface se forme entre la première surface d'appui (6) et la deuxième surface d'appui (10) lors d'un contact d'appui (16).

8. Dispositif selon la revendication 1,
**caractérisé par** une poutre de transmission (56) à laquelle le dispositif est fixé.

9. Dispositif selon la revendication 8,
**caractérisé par** un moyen de réglage (30) qui est en liaison (32) au moins par adhérence avec l'élément rotatif (4), en particulier avec plusieurs éléments rotatifs (4), de sorte que lors de l'actionnement du moyen de réglage (30), l'élément rotatif (4), en particulier les multiples éléments rotatifs (4), peuvent tourner simultanément et/ou de manière synchrone.

10. Dispositif selon la revendication précédente,
**caractérisé en ce que** le moyen de réglage (30) est une vis sans fin et l'élément rotatif (4) est une roue à vis sans fin, en particulier les multiples éléments rotatifs (4) sont des roues à vis sans fin.

11. Utilisation d'un dispositif selon l'une des revendications précédentes pour le guidage latéral (38) d'une bande métallique (24), en particulier pour une section de table à rouleaux (26) dans un train de laminage (28).

12. Section de table à rouleaux (26) dans un train de laminage (28), en particulier une entrée de bobines (34) dans un train de laminage à chaud (28), avec des rouleaux (36) transportant un produit laminé (24), en particulier une bande à chaud (24),
**caractérisé par** un dispositif de guidage latéral (38) d'une bande métallique (24) selon l'une des revendications précédentes 1, 8 à 10 pour le guidage latéral (38) d'un produit laminé (24) transporté par les rouleaux (36), en particulier d'une bande à chaud(24).
